# EUROPÄISCHE PATENTSCHRIFT

(11) **EP 1 956 940 B1**
(45) Veröffentlichungstag und Bekanntmachung des Hinweises auf die Patenterteilung: **02.10.2013**
(21) Anmeldenummer: 06807412.9
(22) Anmeldetag: 19.10.2006
(51) Int. Cl.: A47B 77/08, A47B 95/00, E04F 19/02, F24C 15/30, F25D 23/00, F25D 23/10

(54) **VORRICHTUNG ZUM VERDECKEN EINES SPALTS**
DEVICE FOR COVERING A GAP
DISPOSITIF POUR RECOUVRIR UN INTERSTICE

(30) Priorität: 30.11.2005 DE 102005057153
(43) Veröffentlichungstag der Anmeldung: 20.08.2008
(73) Patentinhaber: BSH Bosch und Siemens Hausgeräte GmbH, 81739 München (DE)
(72) Erfinder: LAIBLE, Karl-Friedrich, 89129 Langenau (DE); REITZ, Hans-Philipp, 89537 Giengen (DE)
(86) Internationale Anmeldenummer: PCT/EP2006/067585
(87) Internationale Veröffentlichungsnummer: WO 2007/062917

(56) Entgegenhaltungen:
- EP-A1- 1 002 483
- EP-A2- 0 441 363
- DE-A1- 19 736 533
- DE-U1- 8 436 502
- DE-U1- 8 908 395
- DE-U1- 8 908 722
- DE-U1- 9 216 067
- DE-U1- 29 811 701
- US-A- 3 392 720

## Beschreibung

Die vorliegende Erfindung betrifft eine Vorrichtung zum Verdecken eines Spalts zwischen einem Gehäuse eines Haushaltsgeräts und einer diesem benachbarten Oberfläche.

Um in einer Küche aus Haushaltsgeräten und Schränken einen Verbund von mit einheitlichem Erscheinungsbild zu schaffen, ist es üblich, Einbau-Haushaltsgeräte jeweils in Nischen eines Küchenmöbels einzusetzen und sie mit einer Möbelplatte zu verblenden, die die gleichen Gestaltungsmerkmale wie benachbarte Schranktüren aufweist. Da die Möbelnischen vorgegebene Rasterabmessungen haben, an die die Abmessungen des Einbaugerätes und seiner Frontplatte angepasst sind, können auffällige Spalte zwischen dem Gerät und benachbarten Möbelteilen vermieden werden.

Die deutsche Gebrauchsmusterschrift DE 92 16 067 U1 offenbart eine Vorrichtung zum Verdecken eines Spalts. Die Vorrichtung ist in der Breite des Spalts zusammendrückbar, wobei die Vorrichtung nach ihrer Zurückfederung einen ausreichenden Klemmdruck aufbringt, um die Vorrichtung, die den Spalt entsprechend überdeckt, zu halten. Die bekannte Vorrichtung weist eine bestimmte Anpassbarkeit an unterschiedliche Spaltbreiten auf.

Wenn ein Haushaltsgerät in Standbauweise in einem Zwischenraum zwischen vorhandenen Möbeln oder Geräten oder unter z. B. einem Hängeschrank aufgestellt werden soll, so kann nicht davon ausgegangen werden, dass dieser Zwischenraum Rasterabmessungen hat. Stattdessen treten zwischen dem Haushaltsgerät und den benachbarten Möbeln oder Geräten Spalte auf, die unterschiedliche Breiten haben können. Diese Spalte beeinträchtigen das Erscheinungsbild, und sie sind auch im täglichen Gebrauch störend, da Gegenstände und Schmutz hineingelangen können, die nur unter Mühen wieder entfernt werden können.

Aufgabe der Erfindung ist, eine Vorrichtung zum Verdecken eines Spalts zwischen einem Gehäuse eines Haushaltsgeräts und einer diesem benachbarten Oberfläche anzugeben, die leicht möntierbar ist, aus einer kleinen Zahl von Teilen besteht und an Spalte unterschiedlicher Breite leicht anpassbar ist.

Die Aufgabe wird gelöst durch eine Vorrichtung zum Verdecken eines Spalts zwischen einem Gehäuse eines Haushaltsgeräts und einer diesem benachbarten Oberfläche, mit zwei Profilelementen, von denen ein erstes zur Befestigung an der Oberfläche und das zweite zur Befestigung an dem Gehäuse ausgelegt ist, wobei eines der Profilelemente eine Nut und das andere eine Feder umfasst und die Feder in Breitenrichtung des Spalts in die Nut einführbar ist, wobei die Feder in Einführungsrichtung aufeinanderfolgende Schwachstellen aufweist, an denen sie z. B. durch Abbrechen oder Abschneiden gekürzt werden kann. Indem man bei der Montage die Feder je nach Spaltbreite unterschiedlich kürzt und unterschiedlich weit in die Nut eintauchen lässt, ist eine Anpassung an unterschiedliche Spaltbreiten möglich, ohne dass hierfür unterschiedliche Modelle der Profilelemente bereitgestellt werden müssten.

Diese Schwachstellen sind vorzugsweise Rillen. Diese legen nicht nur eine Sollbruchstelle fest bzw. führen ein Schneidwerkzeug, sondern ermöglichen gleichzeitig einen verbesserten Zusammenhalt von Nut und Feder durch Verrastung.

Um die Bewegbarkeit des Haushaltsgeräts in Bezug auf die Oberfläche zu beseitigen oder zumindest einzuschränken, umfasst die Vorrichtung ferner vorzugsweise ein verformbares Kopplungsteil zur den Spalt überbrückenden Befestigung an dem Gehäuse und der Oberfläche.

Das Kopplungsteil umfasst eine vorzugsweise erste Platte zur Befestigung an dem Gehäuse, eine zweite Platte zur. Befestigung an der Oberfläche sowie ein mit beiden Platten gelenkig zusammenhängendes Zwischenstück. Ein solches Kopplungsteil erlaubt wegen seiner Gelenkigkeit die Anbringung in unterschiedlich breiten Spalten. Insbesondere im Falle eines horizontalen Spalts zwischen dem Gehäuse und einem darüber fest montierten Möbel wie etwa einem Hängeschrank ist es trotzdem ausreichend, um das Gehäuse in Bezug auf das Möbel zu fixieren.

Die zweite Platte des Kopplungsteils kann ferner dazu dienen, das erste Profilelement an der Oberfläche anzuklemmen.

Vorteilhafterweise ist an einer Hauptoberfläche der zweiten Platte ein Vorsprung gebildet, durch den sich ein Schraubloch zur Verschraubung an der Oberfläche erstreckt. Während der Vorsprung beim Verschrauben an der Oberfläche des Möbels mit dieser in Kontakt kommt, bleibt zwischen den Vorsprung umgebenden Teilen der Hauptoberfläche der zweiten Platte und der Oberfläche des Möbels ein Spalt bestehen, in den das erste Profilelement noch eingeschoben werden kann, wenn das Kopplungsteil bereits an der Oberfläche des Möbels befestigt ist.

Um ein solches nachträgliches Einschieben zu erleichtern, weist ein Schenkel des ersten Profilelements vorzugsweise einen randoffenen Schlitz auf, der bemessen ist, um den Vorsprung der zweiten Platte aufzunehmen.

Das zweite Profilelement ist auf Seiten des Gehäuses vorzugsweise befestigt durch Einstecken in einen Spalt, der einerseits von dem Gehäuse selbst und andererseits von der ersten Platte des Kopplungsteils begrenzt ist.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: ein Beispiel für eine Einbaukonfiguration eines Haushaltsgerätes zwischen benachbarten Möbeln, in der die erfindungsgemäße Abdeckvorrichtung anwendbar ist;
- Fig. 2: eine perspektivische Ansicht eines zur Kopplung des Haushaltsgerätes mit benachbarten Möbeln dienenden Kopplungsteils;
- Fig. 3: eine perspektivische Ansicht des Haushaltsgerätes mit am Korpus montiertem und an ein benachbartes Möbel gekoppeltem Kopplungsteil;
- Fig. 4: einen vertikalen Schnitt durch das Kopplungsteil und zu ihm benachbarte Teile des Haushaltsgerätes und eines darüber montierten Hängeschrankes in der Einbaukonfiguration der Fig. 1; und
- Fig .5: eine perspektivische Ansicht eines Profilelements.

In der in Fig. 1 gezeigten Konfiguration ist ein Haushaltsgerät 1 in einen Zwischenraum eingeschoben, der rechts und links durch Möbel 2, 3, die höher als das Gerät 1 sind, und nach oben durch einen Hängeschrank 4 begrenzt ist. Um eine Stellung des Geräts 1 dauerhaft aufrecht zu erhalten, in der die Frontseite des Geräts 1 in Bezug zu denen der benachbarten Möbel 2, 3, 4 korrekt ausgerichtet ist, ist es notwendig, das Gerät 1 in dem Zwischenraum in Bezug zu dem Möbeln zu fixieren. Spalte zwischen dem Gerät 1 und den Möbeln 2, 3, 4, in denen ein Kopplungsteil zu diesem Zweck angebracht werden könnte, sind jedoch unzugänglich, sobald das Gerät 1 in dem Zwischenraum platziert ist.

Fig. 2 zeigt eine perspektivische Ansicht eines Kopplungsteils, das, wenn es an dem Haushaltsgerät 1 montiert wird, bevor letzteres in den Zwischenraum eingeschoben wird, nach dem Einschieben und Ausrichten eine Kopplung des Geräts an die benachbarten Möbel ermöglicht.

Das einteilig aus Blech ausgestanzte Kopplungsteil 5 umfasst eine im Wesentlichen rechteckige Grundplatte 6, deren Breite der des Haushaltsgerätes 1 entspricht. Über eine vordere Kante der Grundplatte 6 stehen in gleichmäßigen Abständen voneinander Befestigungslaschen 8 über. Beiderseits jeder Befestigungslasche 8 sind Schlitze 7 in die Grundplatte 6 geschnitten. Entlang der Vorderkante der Grundplatte 6 sowie jeweils zwischen den Enden von zwei einander benachbarten Schlitzen 7 sind Gruppen 9, 10 von Langlöchern ausgestanzt. Die Schlitze 7 und die Gruppen von Langlöchern 9, 10 begrenzen jeweils Zwischenstücke 11, die entlang der Gruppen 9, 10 sowohl in Bezug auf die Befestigungslaschen 8 als auch auf den Rest der Grundplatte 6 leicht biegsam sind.

Weitere Befestigungslaschen 12 sind an den Längsenden der Grundplatte 6 gebildet und von dieser ebenfalls durch Gruppen von Langlöchern 13 abgesetzt. In der in Fig. 2 gezeigten Konfiguration sind die Befestigungslaschen 12 jeweils entlang der Langlöcher 13 auf die Oberseite der Grundplatte 6 zurückgebogen.

Alternativ zu der in der Fig. gezeigten einteiligen Verbindung zwischen der Grundplatte 6 und den seitlichen Befestigungslaschen 12 käme auch eine Scharnierverbindung, z. B. vom Typ Klavierband, in Betracht.

Löcher 14 in der Grundplatte 6 dienen zur Verschraubung des Kopplungsteils 5 am Korpus des Haushaltsgerätes 1; Löcher 15, 16 in den Befestigungslaschen 8, 12 zum Verschrauben der Laschen an benachbarten Möbeln 2, 3, 4, soweit vorhanden. Die Befestigungslaschen 8 weisen jeweils einen langgestreckten, nach oben gerichteten Vorsprung 17 auf, in welchem die Löcher 15 gebildet sind.

Das Kopplungsteil 5 ist in verschiedenen Aufstellungskonfigurationen anwendbar. So zeigt Fig. 3 eine von Fig. 1 verschiedene Konfiguration mit dem Haushaltsgerät 1, einem von vorne betrachtet links von dem Haushaltsgerät 1 aufgestellten Möbel 2 sowie der Kopplungsplatte 5. Der Hängeschrank 4 ist nicht vorhanden, so dass die Oberseite des Haushaltsgeräts 1 nach dessen Platzierung zugänglich ist. Das Haushaltsgerät hat einen Korpus 18 und eine daran angeschlagene, in der Figur teiloffen dargestellte Tür 19. Das Kopplungsteil 5 ist an der Oberseite des Korpus 18 in einer Stellung verschraubt, in welcher die vordere Kante der Grundplatte 6 in etwa mit der oberen vorderen Kante des Korpus 18 zusammenfällt. Die Befestigungslaschen 8 liegen mit der Grundplatte 6 in einer gleichen Ebene und stehen über die Vorderseite des Korpus 18 über, jedoch nicht so weit, dass sie auch die vordere Kante 37 der Tür 19 in deren geschlossener Stellung überstehen würden. Die Grundplatte 6 erstreckt sich von einer seitlichen Kante 38 der Oberseite des Korpus 18 zur anderen.

Eine der seitlichen Befestigungslaschen 12 ist um 90° um eine Achse hochgeschwenkt, die im Wesentlichen mit der benachbarten Kante 38 zusammenfällt, so dass die Befestigungslasche 12 an der Seitenwand des Möbels 2 anliegt, und ist an dieser angeschraubt, so dass sie das Haushaltsgerät 1 in Bezug auf das Möbel 2 in einer Stellung fixiert, in welcher die Tür 19 in geschlossener Stellung bündig mit der Vorderseite des Möbels 2 ist oder in anderer Weise wunschgemäß ausgerichtet ist.

Um das Haushaltsgerät 1 an ein Möbel zu koppeln, das die gleiche Höhe wie es selbst hat, kann eine der seitlichen Befestigungslaschen 12 aus der in Fig. 2 gezeigten Stellung um 180° in eine horizontale, seitlich über den Korpus 18 überstehende Stellung geschwenkt werden, in der sie auf der Oberseite des Möbels anliegt und von oben in diesem verschraubt werden kann.

Wenn über dem Haushaltsgerät 1 kein Möbel montiert ist, wie in Fig. 3 gezeigt, ist es möglich, die nach vorn überstehenden Befestigungslaschen 8 jeweils entlang der Langlöcher 9 oder 10 zurückzuschwenken, so dass die Laschen 8 auf der Grundplatte 6 zu liegen kommen und von vorn auch dann praktisch nicht mehr sichtbar sind, wenn die Tür 19 offen ist.

Die Nutzung der Laschen 8 zur Kopplung des Gerätes 1 an einen darüber angeordneten Hängeschrank 4 ist in Fig. 4 anhand eines vertikalen Schnitts gezeigt, welcher das Kopplungsteil 5 sowie jeweils ein Stück der Decke des Korpus 18 und des Bodens des Hängeschrankes 4 zeigt. Zwischen beiden befindet sich ein Spalt 20, dessen Breite in jeder Einbausituation eine andere sein kann. Das Kopplungsteil 5 ist am Korpus 18 vor dem Einschieben des Gerätes unter den Hängeschrank 4 durch Schrauben 21 befestigt. Aus dieser Stellung heraus werden die Befestigungslaschen 8 gegen die Bodenplatte des Schrankes 4 gedrückt, wobei das Material des Kopplungsteils 5 entlang der Gruppen von Langlöchern 9, 10 knickt und das Zwischenstück 11 den in der Figur gezeigten schrägen Verlauf annimmt. Der Vorsprung 17 der Lasche 8 ist durch eine Schraube 22 gegen den Schrank 4 gedrückt gehalten.

Den Vorsprung 17 umgebende Bereiche 23 (siehe Fig. 2) bleiben dabei von der Unterseite des Schrankes 4 durch einen schmalen Spalt 24 beabstandet. In diesen Spalt ist ein erstes Abdeckprofil 25 eingeschoben. Fig. 5 zeigt eine perspektivische Ansicht eines Abschnitts dieses ersten Abdeckprofils 25. Es hat einen im Wesentlichen L-förmigen Querschnitt mit einem horizontalen Schenkel 26, in den in regelmäßigen Abständen randoffene Schlitze 27 geschnitten sind. Diese Schlitze 27 erlauben es, den horizontalen Schenkel 26 in den Spalt 24 einzuschieben, indem sie jeweils die Vorsprünge 17 der an dem Schrank 4 verschraubten Laschen 8 aufnehmen. Ein vertikaler Schenkel 28 verdeckt den Blick von vorn auf den Spalt 20 und das darin montierte Kopplungsteil 5.

Der vertikale Schenkel 28 ist an seiner dem Korpus 18 zugewandten Rückseite mit einer Vielzahl von sich horizontal erstreckenden Rillen 29 versehen. Diese Rillen 29 bilden Schwachstellen, entlang derer es leicht möglich ist, durch Schneiden oder Brechen den Schenkel 28 einzukürzen und ihn so an die Breite des Spaltes 20 anzupassen.

Da die Befestigungslaschen 8 über die Vorderseite des Korpus 18 vorspringen müssen, um sie an der Unterseite des Schrankes 4 verschrauben zu können, kann der vertikale Schenkel 28 des Abdeckprofils 25 den Korpus 18 nicht berühren und kann daher auch nicht den Spalt 20 komplett verschließen. Zu diesem Zweck dient ein zweites Abdeckprofil 30, das hier als Strangprofil von gleichbleibendem Querschnitt in Form einer flachen Rinne mit Seitenwänden 31, 32 ausgebildet ist. Eine der Seitenwände 31 liegt an der Vorderseite des Korpus 18 an, und die andere 32 enthält eine nach oben offene Nut, in welche der vertikale Schenkel 28 eingreift. Dabei ermöglicht die geriffelte Rückseite des Schenkels 28 eine Verrastung des Schenkels 28 in der Nut.

Von der Seitenwand 31 steht ein Steg 33 horizontal ab, der in einen Spalt 34 zwischen der Oberseite des Korpus 18 und der Grundplatte 6 eingreift. Ein Wulst 35 am freien Ende des Steges 33 ist an aus der Grundplatte 6 ausgeklinkten Rastlaschen 36 verrastet.

Nach dem Befestigen der Laschen 8 an dem Hängeschrank 4 ermöglichen diese beiden Abdeckprofile 25, 30 eine vollständige Kaschierung des Spaltes 20 mit zwei Handgriffen, durch Einstecken des Profils 25 in den die Vorsprünge 17 der Laschen 8 umgebenden Spalt 24 und anschließendes Einschieben des Abdeckprofils 30 in den Spalt 34 und Aufstecken auf den vertikalen Schenkel 28.

Es ist auch ohne zeichnerische Darstellung leicht vorstellbar, dass Profilelemente wie die Abdeckprofile 25, 30 auch an einem Spalt zwischen dem Haushaltsgerät 1 und den seitlich benachbarten Möbeln 2, 3 vorgesehen werden können, um diesen zu verdecken.

## Patentansprüche

1. Vorrichtung zum Verdecken eines Spalts (20) zwischen einem Gehäuse (1) eines Haushaltsgeräts und einer diesem benachbarten Oberfläche (4), mit zwei Profilelementen (25, 30), von denen ein erstes (25) zur Befestigung an der Oberfläche (4) und das zweite (30) zur Befestigung an dem Gehäuse (1) ausgelegt ist, wobei eines der Profilelemente (30) eine Nut und das andere (25) eine Feder (28) umfasst und die Feder (28) in Breitenrichtung des Spalts (20) in die Nut einführbar ist, **dadurch gekennzeichnet, dass** die Feder (28) in Einführungsrichtung aufeinanderfolgende Schwachstellen (29) aufweist.

2. Vorrichtung nach Anspruch 1, **dadurch gekennzeichnet, dass** die Schwachstellen (29) Rillen sind.

3. Vorrichtung nach Anspruch 2, **dadurch gekennzeichnet, dass** das eine Profilelement (30) an den Rillen (29) verrastbar ist.

4. Vorrichtung nach einem der vorhergehenden Ansprüche, ferner mit einem verformbaren Kopplungsteil (5) zur den Spalt (20) überbrückenden Befestigung an dem Gehäuse (1) und der Oberfläche (4).

5. Vorrichtung nach Anspruch 4, **dadurch gekennzeichnet, dass** das Kopplungsteil (5) eine erste Platte (6) zur Befestigung an dem Gehäuse (1), eine zweite Platte (8) zur Befestigung an der Oberfläche (4) sowie ein mit beiden Platten (6, 8) gelenkig zusammenhängendes Zwischenstück (11) umfasst.

6. Vorrichtung nach Anspruch 5, **dadurch gekennzeichnet, dass** die Platten (6, 8) und das Zwischenstück (11) einteilig sind und die gelenkige Verbindung des Zwischenstücks (11) mit den Platten (6, 8) jeweils durch Schwachstellen (9, 10) gebildet ist.

7. Vorrichtung nach Anspruch 5 oder 6, **dadurch gekennzeichnet, dass** an einer Hauptoberfläche der zweiten Platte (8) ein Vorsprung (17) gebildet ist und ein Schraubloch (15) sich durch den Vorsprung (17) erstreckt.

8. Vorrichtung nach Anspruch 5 oder 6, **dadurch gekennzeichnet, dass** das erste Profilelement (25) an der Oberfläche (4) durch die zweite Platte (8) anklemmbar ist.

9. Vorrichtung nach Anspruch 7, **dadurch gekennzeichnet, dass** ein Schenkel (26) des ersten Profilelements (25) einen randoffenen Schlitz (27) aufweist, der bemessen ist, um den Vorsprung (17) der zweiten Platte (8) aufzunehmen.

10. Vorrichtung nach einem der Ansprüche 4 bis 8, **dadurch gekennzeichnet, dass** die erste Platte (6) und das Gehäuse (1) einen Spalt (34) begrenzen, in den das zweite Profilelement (30) eingesteckt ist.

## Claims

1. Device for covering a gap (20) between a housing (1) of a domestic appliance and a surface (4) adjacent thereto, with two profile elements (25, 30), of which a first one (25) is designed for fastening to the surface (4) and the second one (30) for fastening to the housing (1), wherein one of the profile elements (30) has a channel and the other one (25) has a key (28) and the key (28) is insertable in width direction of the gap (20) into the channel, **characterised in that** the key (28) has successive weak points (29) in insertion direction.

2. Device according to claim 1, **characterised in that** the weak points (29) are grooves.

3. Device according to claim 2, **characterised in that** the one profile element (30) is detentable at the grooves (29).

4. Device according to any one of the preceding claims, additionally with a deformable coupling part (5) for fastening to the housing (1) and the surface (4) so as to bridge over the gap (20).

5. Device according to claim 4, **characterised in that** the coupling (5) comprises a first plate (6) for fastening to the housing (1), a second plate (8) for fastening to the surface (4) as well as an intermediate member (11) pivotably connected with the two plates (6, 8).

6. Device according to claim 5, **characterised in that** the plates (6, 8) and the intermediate member (11) are integral and the pivotable connection of the intermediate member (11) with the plates (6, 8) is formed in each instance by weak points (9, 10).

7. Device according to claim 5 or 6, **characterised in that** a projection (17) is formed at a main surface of the second plate (8) and a screw hole (15) extends through the projection (17).

8. Device according to claim 5 or 6, **characterised in that** the first profile element (25) can be clamped to the surface (4) by the second plate (8).

9. Device according to claim 7, **characterised in that** a limb (26) of the first profile element (25) has a slot (27), which is open at the edge and which is dimensioned so as to receive the projection (17) of the second plate (8).

10. Device according to any one of claims 4 to 8, **characterised in that** the first plate (6) and the housing (1) bound a gap (34) into which the second profile element (30) is inserted.

## Revendications

1. Dispositif destiné à recouvrir une fente (20) entre un boîtier (1) d'un appareil ménager et une surface (4) voisine de celui-ci, comprenant deux éléments profilés (25, 30) dont un premier (25) est conçu pour la fixation sur la surface (4) et le deuxième (30) pour la fixation sur le boîtier (1), un des éléments profilés (30) comprenant une rainure et l'autre (25) un ressort (28) et le ressort (28) étant insérable dans la rainure dans le sens de la largeur de la fente (20), **caractérisé en ce que** le ressort (28), dans le sens d'insertion, présente des points faibles (29) consécutifs.

2. Dispositif selon la revendication 1, **caractérisé en ce que** les points faibles (29) sont des cannelures.

3. Dispositif selon la revendication 2, **caractérisé en ce que** l'un des éléments profilés (30) est encliquetable sur les cannelures (29).

4. Dispositif selon l'une quelconque des revendications précédentes, comprenant en outre une pièce de couplage déformable (5) pour la fixation, pontant la fente (20), sur le boîtier (1) et sur la surface (4).

5. Dispositif selon la revendication 4, **caractérisé en ce que** la pièce de couplage (5) comprend une première plaque (6) pour la fixation sur le boîtier (1), une deuxième plaque (8) pour la fixation sur la surface (4) ainsi qu'une pièce intermédiaire (11) cohérant de manière articulée avec les deux plaques (6, 8).

6. Dispositif selon la revendication 5, **caractérisé en ce que** les plaques (6, 8) et la pièce intermédiaire (11) sont d'une seule pièce et **en ce que** la liaison articulée de la pièce intermédiaire (11) avec les plaques (6, 8) est respectivement formée par des points faibles (9, 10).

7. Dispositif selon la revendication 5 ou 6, **caractérisé en ce que** sur une surface principale de la deuxième plaque (8) est formée une saillie (17) et **en ce qu'**un trou de vissage (15) s'étend à travers la saillie (17).

8. Dispositif selon la revendication 5 ou 6, **caractérisé en ce que** le premier élément profilé (25) peut être serré sur la surface (4) au moyen de la deuxième plaque (8).

9. Dispositif selon la revendication 7, **caractérisé en ce qu'**un montant (26) du premier élément profilé (25) présente une fente (27) à bord ouvert, qui est dimensionnée pour loger la saillie (17) de la deuxième plaque (8).

10. Dispositif selon l'une quelconque des revendications 4 à 8, **caractérisé en ce que** la première plaque (6) et le boîtier (1) délimitent une fente (34) dans laquelle le deuxième élément profilé (30) est enfoncé.
